# FASCICULE DE BREVET EUROPEEN

(11) **EP 0 620 297 B1**
(45) Date de publication et mention de la délivrance du brevet: **23.07.1997**
(21) Numéro de dépôt: 94400813.5
(22) Date de dépôt: 14.04.1994
(51) Int. Cl.: D01G 15/46

(54) **Dispositif pour la séparation du voile de fibres du cylindre peigneur dans une carde**
Vorrichtung zum Ablösen des Faservlieses von der Abnehmerwalze an einer Karde
Apparatus for separating the fibre web from the doffer cylinder in a carding machine

(30) Priorité: 15.04.1993 FR 9304445; 18.01.1994 FR 9400479
(43) Date de publication de la demande: 19.10.1994
(73) Titulaire: THIBEAU, 59336 Tourcoing Cédex (FR)
(72) Inventeur: Genevray, Henri, F-68500 Guebwiller (FR); Brabant, Marc, F-59336 Tourcoing Cédex (FR); Catry, Xavier, F-59336 Tourcoing Cédex (FR)
(74) Mandataire: Coutel, Jean-Claude

(56) Documents cités:
- FR-A- 1 333 809
- FR-A- 1 578 639
- GB-A- 1 120 222
- GB-A- 1 294 654
- US-A- 1 683 812

## Description

La présente invention est relative aux cardes, c'est-à-dire à des machines textiles pour la réalisation d'une nappe de fibres ou pour la réalisation d'un ruban ou mèche de fibres à partir d'une nappe, et elle concerne plus particulièrement un dispositif pour réaliser la séparation du voile de fibres présent sur le cylindre peigneur.

Jusqu'à présent, pour réaliser la séparation du voile de fibres présent sur le cylindre peigneur, on avait recours à un peigne battant ou à un détacheur à cylindres coopérant directement et en permanence avec le cylindre peigneur.

Le système de séparation à peigne battant (GB-A-1.294.654) fonctionne correctement, mais il présente l'inconvénient de ne pas permettre des vitesses linéaires importantes du voile, la limite supérieure étant de l'ordre de 90 m/mn. Par contre, le système à cylindres détacheurs (GB-A-1.120.222) permet de dépasser cette vitesse limite mais il présente néanmoins les inconvénients suivants : le voile de fibres a tendance à s'enrouler sur l'un au moins de ces cylindres, le voile est mal guidé lors du démarrage de la machine pour parvenir à ces cylindres, et on ne peut pas utiliser le même système de séparation pour toutes les fibres, notamment lorsqu'on est amené à travailler sur des fibres fortement ensimées ou teintes.

On a également proposé, par exemple dans le document FR-A-1.333.809, qui constitue l'état de la technique le plus proche, de faire appel à des moyens pneumatiques pour détacher le voile de fibres d'un cylindre denté détacheur ayant au préalable prélevé le voile du cylindre peigneur. Ce dispositif fonctionne correctement à basse vitesse de travail, notamment au démarrage, mais il présente l'inconvénient majeur qui réside en ce que le flux d'air agit en permanence sur le voile, même à grande vitesse; cette action continue du flux d'air sur le voile, qui reste toujours mécaniquement et structurellement fragile, est d'une intensité relativement importante car elle doit, au moins au démarrage, assurer une séparation sûre du voile par rapport au cylindre détacheur; en régime permanent, le voile se sépare de lui-même du cylindre détacheur, mais il subit néanmoins cette action du flux d'air, normalement inutile, ce qui perturbe l'organisation des fibres du voile et nuit à la qualité du produit résultant.

L'invention a pour but de remédier à ces inconvénients en fournissant un dispositif de séparation qui permet de travailler à grande vitesse, qui peut être utilisé pour toutes les fibres, qui évite l'enroulement ci-dessus et qui permet un bon guidage du voile de fibres sans désorganiser celui-ci.

A cet effet, le dispositif selon l'invention, qui comporte un cylindre denté coopérant avec le cylindre peigneur pour en détacher le voile, et des moyens de séparation pour séparer le voile de fibres d'avec le cylindre denté et le diriger vers un organe de sortie, est caractérisé par le fait que les moyens de séparation sont constitués par un peigne battant agencé pour coopérer avec le cylindre denté au démarrage de la carde pour en séparer le voile, tandis que, à grande vitesse, le voile quitte directement le cylindre denté sans que le peigne battant n'agisse sur lui.

Pour permettre une bonne séparation du voile de fibres, ce cylindre denté tourne dans le même sens que le cylindre peigneur.

Avantageusement, la garniture du cylindre denté de séparation est rigide et elle est constituée par des dents triangulaires, notamment isocèles ou équilatérales.

Suivant une autre caractéristique avantageuse de l'invention, applicable au cas où il existe un cylindre calendreur de sortie en aval du cylindre denté, la distance entre les axes du cylindre denté et du cylindre calendreur est comprise entre 100 et 300 mm, avec une valeur préférentielle de 200 mm.

On comprendra bien l'invention à la lecture du complément de description qui va suivre et en référence au dessin annexé qui fait partie de la description et dans lequel :
Fig. 1 est une vue latérale schématique en élévation d'une partie d'une carde équipée du dispositif de séparation selon l'invention,dans le cas où il existe un cylindre calendreur, et
Fig. 2 est une vue analogue dans le cas où il n'existe pas de cylindre calendreur.

Sur les Figures on n'a schématiquement représenté qu'une partie d'une carde qui est équipée d'un dispositif de séparation selon deux modes de réalisation préférés de l'invention.

Sur la Fig. 1 la carde comporte, de manière connue, un cylindre peigneur 1 qui reçoit un voile de fibres 2 prélevé sur un organe amont (non représenté). Dans sa partie aval, la carde comporte, également de façon connue, un peigne battant 3,suivi d'au moins un cylindre calendreur 4 de sortie, ce dernier dirigeant le voile 2 vers un tapis collecteur 6. Les cylindres 1 et 4 tournent dans le même sens, par exemple dans le sens anti-horaire,comme montré sur la figure.Par contre, le peigne battant 3 est animé d'un mouvement oscillatoire.

Conformément à l'invention, pour réaliser la séparation du voile 2 présent sur le cylindre peigneur 1 d'avec celui-ci, on prévoit un cylindre denté 5 qui tourne dans le même sens que le cylindre peigneur 1 et qui coopère tangentiellement avec celui-ci pour en prélever le voile 2. Le cylindre denté 5, de préférence, est équipé, de façon non représentée, d'une garniture à dents métalliques rigides, la forme des dents étant triangulaire, par exemple isocèle ou équilatérale.

En fonctionnement, au démarrage de la carde, les cylindres 1,5 et 4 tournent à faible vitesse et le voile 2, comme représenté en tirets, reste d'abord sur le cylindre denté 5 jusque dans la zone d'action du peigne battant 3 qui assure la séparation du voile 2 d'avec le cylindre denté 5 et envoie le voile sur le cylindre calendreur 4. A mesure que la carde s'accélère, le voile 2 a tendance à quitter directement le cylindre denté 5 pour parvenir au cylindre calendreur 4, de sorte que le peigne battant 3 n'assure plus de fonction,sauf une fonction de sécurité en rabattant le voile 2 si celui-ci quitte sa trajectoire normale.

Dans un tel dispositif, le peigne battant 3 n'intervient donc que pour les faibles vitesses de la carde, pour lesquelles il est particulièrement efficace, alors que, à grande vitesse de la carde, le voile 2 passe directement du cylindre denté 5 au cylindre calendreur 4.

Du fait que la séparation du voile 2 du cylindre peigneur 1 est réalisée par un cylindre, on peut assurer à la carde une grande vitesse de marche, quelles que soient les fibres traitées, on assure un bon guidage du voile et on évite les difficultés d'enroulement ci-dessus mentionnées.

Dans la pratique, pour que le cylindre denté 5 coopère correctement avec le voile 2 et avec le peigne battant 3, et pour que le cylindre calendreur 4 coopère correctement avec le voile, les deux cylindres 4 et 5 ont chacun un diamètre qui est supérieur à une valeur limite ; on estime, bien que cela ne soit pas impératif, que chacun de ces deux cylindres doit avoir un diamètre supérieur à environ 60 à 80 mm. Au surplus, les deux cylindres 4 et 5 ne doivent pas être trop proches l'un de l'autre, en raison des risques d'encrassement du cylindre calendreur 4, et par conséquent des risques d'enroulement du voile ou des fibres sur celui-ci. En revanche, ces deux cylindres ne doivent pas être trop éloignés l'un de l'autre, et ce pour un bon contrôle du voile et pour éviter que celui-ci ne soit perturbé sur les bords, avec pour résultat une réduction de la vitesse limite du système.

En conséquence, suivant une caractéristique avantageuse de l'invention, on estime qu'il est souhaitable, pour des valeurs normales des diamètres de ces deux cylindres 4 et 5, que la distance entre l'axe du cylindre denté 5 et l'axe du cylindre calendreur 4 soit comprise entre 100 et 300 mm, avec une valeur préférentielle à environ 200 mm. Dans une réalisation pratique du dispositif selon l'invention, le cylindre denté 5 a un diamètre d'environ 160 mm, le cylindre calendreur a un diamètre d'environ 120 mm et l'entraxe de ces deux cylindres est de 200 mm.

On a représenté sur la Fig. 2 une variante de réalisation et d'application de l'invention, qui ne diffère de la Fig. 1 que par la suppression du cylindre calendreur 4, le voile 2 passant donc directement, à grande vitesse, du cylindre denté 5 à l'organe de convergence. A faible vitesse, comme précédemment, le voile est détaché du cylindre denté 5 par le peigne battant 3, mais pour être cette fois dirigé directement vers l'organe peigneur. Pour le reste, les réalisations des Figs. 1 et 2 sont semblables, de sorte qu'une nouvelle description est inutile.

Bien entendu, l'invention n'est pas limitée aux modes de réalisation qui ont été représentés.

## Revendications

1. Dispositif pour la séparation du voile de fibres (2) du cylindre peigneur (1) dans une carde, comportant un cylindre denté (5) coopérant avec le cylindre peigneur (1) pour en détacher le voile (2), et des moyens de séparation pour séparer le voile de fibres (2) d'avec le cylindre denté (5) et le diriger vers un organe de sortie (4,6), caractérisé par le fait que les moyens de séparation sont constitués par un peigne battant (3) agencé pour coopérer avec le cylindre denté au démarrage de la carde pour en séparer le voile, tandis que, à grande vitesse, le voile quitte directement le cylindre denté (5) sans que le peigne battant n'agisse sur lui.

2. Dispositif selon la revendication 1, caractérisé par le fait que ledit cylindre denté (5) tourne dans le même sens que le cylindre peigneur (1).

3. Dispositif selon l'une des revendications 1 et 2, caractérisé par le fait que ledit cylindre denté (5) porte une garniture à dents triangulaires, notamment isocèles ou équilatérales.

4. Dispositif selon l'une des revendications 1 à 3, caractérisé par le fait que ledit cylindre denté (5) porte une garniture à dents rigides.

5. Dispositif selon l'une des revendications 1 à 4, caractérisé par le fait que, dans le cas où il existe un cylindre calandreur (4) de sortie, la distance entre les axes du cylindre denté (5) et du cylindre calandreur (4) est comprise entre 100 et 300 mm.

6. Dispositif selon la revendication 5, caractérisé par le fait que la distance entre les axes du cylindre denté (5) et du cylindre calandreur (4) est de l'ordre de 200 mm.

7. Dispositif selon l'une des revendications 5 et 6, caractérisé par le fait que le cylindre denté (5) a un diamètre d'environ 160 mm et le cylindre calandreur (4) a un diad'environ 120 mm.

8. Dispositif selon l'une des revendications 1 à 4, caractérisé en ce que le cylindre denté (5) est disposé entre le cylindre peigneur (1) et un organe aval de convergence sur lequel arrive le voile (2), à faible vitesse en venant directement du peigne battant (3) et à grande vitesse en venant directement du cylindre denté (5).

## Patentansprüche

1. Vorrichtung zur Trennung des Faservlieses (2) von der Abnehmerwalze (1) in einer Karde, welcher eine Zahnwalze (5), die mit der Abnehmerwalze (1) zusammenwirkt, um das Vlies (2) von diesem zu lösen, sowie Trennmittel aufweist, um das Faservlies (2) von der Zahnwalze (5) zu trennen und es in Richtung auf ein Ausgangsorgan (4, 6) zu lenken, dadurch gekennzeichnet, daß die Trennmittel durch einen Abschlagkamm (3) gebildet sind, der so eingerichtet ist, daß er mit der Zahnwalze beim Anlauf der Karde zusammenwirkt, um das Vlies von dieser zu trennen, während bei hoher Geschwindigkeit das Vlies die Zahnwalze (4) direkt verläßt, ohne daß der Abschlagkamm auf es einwirkt.

2. Vorrichtung nach Anspruch 1, dadurch gekennzeichnet, daß die genannte Zahnwalze (5) sich im gleichen Sinne dreht wie die Abnehmerwalze (1).

3. Vorrichtung nach einem der Ansprüche 1 und 2, dadurch gekennzeichnet, daß die genannte Zahnwalze (5) einen Besatz von dreieckigen, insbesondere gleichschenkligen oder gleichseitigen, Zähnen trägt.

4. Vorrichtung nach einem der Ansprüche 1 bis 3, dadurch gekennzeichnet, daß die genannte Zahnwalze (5) einen Besatz von starren Zähnen trägt.

5. Vorrichtung nach einem der Ansprüche 1 bis 4, dadurch gekennzeichnet, daß in dem Fall, wo eine AusgangsKalanderwalze (4) vorhanden ist, der Abstand zwischen den Achsen der Zahnwalze (5) und der Kalanderwalze (4) zwischen 100 und 300 mm liegt.

6. Vorrichtung nach Anspruch 5, dadurch gekennzeichnet, daß der Abstand zwischen den Achsen der Zahnwalze (5) und der Kalanderwalze (4) in der Größenordnung von 200 mm liegt.

7. Vorrichtung nach einem der Ansprüche 5 und 6, dadurch gekennzeichnet, daß die Zahnwalze (5) einen Durchmesser von ungefähr 160 mm und die Kalanderwalze (4) einen Durchmesser von ungefähr 120 mm besitzt.

8. Vorrichtung nach einem der Ansprüche 1 bis 4, dadurch gekennzeichnet, daß die Zahnwalze (5) zwischen der Abnehmerwalze (1) und einem dahinterliegenden Konvergenzorgan liegt, auf welchem das Vlies (2) ankommt, und zwar mit geringer Geschwindigkeit, wenn es direkt von dem Abschlagkamm (3) kommt, und mit hoher Geschwindigkeit, wenn es direkt von der Zahnwalze (5) kommt.

## Claims

1. Apparatus for separating the fibre web (2) from the doffer roller (1) in a carding machine, comprising a toothed roller (5) cooperating with the doffer roller (1) for stripping the web (2) therefrom, and separating means for separating the fibre web (2) from the toothed roller (5) and for directing it toward an output member (4, 6), characterized in that the separating means are constituted by a fly comb (3) arranged for cooperating with the toothed roller when starting up the carding machine to strip the web therefrom, while, at high speed, the web leaves directly the toothed roller (5) without the fly comb acting thereon.

2. Apparatus according to claim 1, characterized in that said toothed roller (5) rotates in the same direction as the doffer roller (1).

3. Apparatus according to one of claims 1 and 2, characterized in that said toothed roller (5) carries a clothing having triangular teeth, for example isoceles or equilateral.

4. Apparatus according to one of claims 1 to 3, characterized in that the toothed roller (5) carries a clothing having rigid teeth.

5. Apparatus according to one of claims 1 to 4, characterized in that, in the case where there is provided an output calendering roller (4), the distance between the axes of the toothed roller (5) and the calendering roller (4) is comprised between 100 and 300 mm.

6. Apparatus according to claim 5, characterized in that the distance between the axes of the toothed roller (5) and the calendering roller (4) is approximately 200 mm.

7. Apparatus according to one of claims 5 and 6, characterized in that the toothed roller (5) has a diameter of about 160 mm and the calendering roller (4) has a diameter of about 120 mm.

8. Apparatus according to one of claims 1 to 4, characterized in that the toothed roller (5) is disposed between the doffer roller (1) and a converging downstream member on which the web (2) arrives, at low speed when coming directly from the fly comb (3) and at high speed when coming directly from the toothed roller (5).
